# EUROPÄISCHE PATENTSCHRIFT

(11) **EP 1 968 715 B1**
(45) Veröffentlichungstag und Bekanntmachung des Hinweises auf die Patenterteilung: **20.07.2011**
(21) Anmeldenummer: 06830847.7
(22) Anmeldetag: 28.12.2006
(51) Int. Cl.: A62C 13/72

(54) **FEUERLÖSCHVORRICHTUNG MIT LÖSCHMITTELBEHÄLTER**
FIRE EXTINGUISHER WITH A CONTAINER HOLDING A FIRE-EXTINGUISHING SUBSTANCE
EXTINCTEUR DOTE D'UN RESERVOIR D'AGENT D'EXTINCTION

(30) Priorität: 02.01.2006 EP 06100013
(43) Veröffentlichungstag der Anmeldung: 17.09.2008
(73) Patentinhaber: LUXEMBOURG PATENT COMPANY S.A., 7440 Lintgen (LU)
(72) Erfinder: FELTEN, Frank, 54313 Zemmer (DE); BERMES, Karl, 54666 Irrel (DE)
(74) Vertreter: Office Freylinger
(86) Internationale Anmeldenummer: PCT/EP2006/070259
(87) Internationale Veröffentlichungsnummer: WO 2007/077195

(56) Entgegenhaltungen:
- BE-A1- 866 485
- US-A1- 2005 173 132
- US-B1- 6 371 213

## Beschreibung

### Technisches Gebiet

Die vorliegende Erfindung betrifft eine Feuerlöschvorrichtung mit einem Löschmittelbehälter .

### Stand der Technik

Eine Vielzahl verschiedenartigster Feuerlöschvorrichtungen oder Feuerlöschern mit Löschmittelbehälter sind bekannt. Prinzipiell lässt sich unterscheiden zwischen tragbaren Feuerlöschern und stationären oder fahrbaren Feuerlöschvorrichtungen. Erstere eignen sich insbesondere für den manuellen Einsatz, wogegen letztere häufig in automatischen Feuerlöschanlagen oder -wagen Einsatz finden.

Viele Feuerlöscher, insbesondere tragbare, haben den Nachteil, dass sie sich nicht zuverlässig in einer beliebigen räumlichen Orientierung einsetzen lassen. Das Löschmittel kann nämlich nicht in jeder Ausrichtung vollständig ausgebracht werden:
Dieses Problem kann vermieden werden, wenn ein fester Kolben oder eine flexible Membran beweglich im Löschmittelbehälter angeordnet ist und einen Löschmittelraum von einem Treibmittelraum trennt, welcher zugleich als Expansionsraum dient. Derartige Löschmittelbehälter sind insbesondere im Zusammenhang mit automatischen Feuerlöschanlagen bekannt. Diese haben gegenüber oben beschriebenen Feuerlöschern insbesondere den Vorteil, dass ein vollständiges Austreiben des Löschmittels auch bei beliebiger räumlicher Orientierung des Löschmittelbehälters gewährleistet ist. Sie werden deshalb bereits in fest in Fahrzeugen installierten, automatischen Feuerlöschanlagen eingesetzt, wo es durch einen Unfall zu einer beliebigen Ausrichtung des Löschmittelbehälters kommen kann.

Eine Feuerlöschvorrichtung mit einem Löschmittelbehälter mit Kolben ist in der WO 96/36398 beschrieben. Dieser ist besonders geeignet für geschlossene Räume, z.B. Fahrgastzellen oder Motorräume, und umfasst einen Löschmittelbehälter mit einem zylindrischen, beidseitig abgeschlossenen Behältermantel und einen im Behältermantel axial verschiebbaren Kolben. Der Kolben, trennt im Löschmittelbehälter einen Löschmittelraum, welcher ein Löschmittel enthält, von einem Treibmittelraum, welcher ein unter Druck stehendes Treibgas enthält. Der Löschmittelraum ist an einem Ausgang für das Löschmittel mit einem Auslöseventil versehen. Bei Ansprechen des Auslöseventils, kann das Treibgas, durch Verschiebung des Kolbens in den Löschmittelraum hinein, das Löschmittel aus dem Löschmittelbehälter treiben.

Eine Feuerlöschvorrichtung mit einem Löschmittelbehälter gemäss der WO 96/36398 birgt jedoch insbesondere den Nachteil, dass der Löschmitteldruck während dem Ausbringen des Löschmittels nicht konstant ist. Um ein vollständiges Ausbringen zu gewährleisten, ist eine beträchtliche Ausdehnung des Volumens des Treibgases erforderlich. Dies bringt während dem Austreiben des Löschmittels (bei unveränderter Temperatur) jedoch einen starken Druckabfall des Treibgases und daraus resultierend auch des Löschmittels mit sich. Hierdurch fällt der Durchsatz an Löschmittel über dem Löschen. Weiterhin verschlechtert sich bei fortschreitendem Ausbringen die Abstimmung von Löschmitteldruck auf üblicherweise angeschlossene Zerstäuberdüsen für das Löschmittel einer solchen Anlage.

Eine weitere Feuerlöschvorrichtung mit einem im Löschmittelbehälter axial verschiebbaren Kolben, welcher im Löschmittelbehälter einen Löschmittelraum von einem Expansionsraum trennt, ist aus der US 6,371,213 bekannt. Im Gegensatz zu den weiter oben genannten Vorrichtungen wird bei der Vorrichtung gemäss US 6,371,213 das Löschmittel pyrotechnisch, d.h. durch die Explosionskraft einer Treibladung, ausgebracht. Die Treibladung beaufschlagt den Expansionsraum und, über ein koaxial im Behälter angeordnetes Beipassrohr, ebenfalls das Löschmittel um letzteres vor dessen Austritt zu schäumen. Die Vorrichtung gemäss US 6,371,213 hat den Vorteil, dass der Löschmittelbehälter nicht dauerhaft unter Nenndruck steht. Nachteilig ist jedoch, dass der durch die Treibladung pyrotechnisch erzeugte Druck nur schwer steuerbar ist und sich während dem Austreiben des Löschmittels verringert, so dass auch bei dieser Vorrichtung der Löschmitteldurchsatz während des Löschvorgangs abfällt. Zudem bringt eine pyrotechnische Entladung nicht zuletzt bei Feuergefahr zusätzliche Risiken mit sich.

### Aufgabe der Erfindung

Aufgabe der vorliegenden Erfindung ist es folglich, eine Feuerlöschvorrichtung vorzuschlagen, welche in einer beliebigen räumlichen Orientierung funktionsfähig ist und eine erhöhte Zuverlässigkeit gewährleistet.

### Allgemeine Beschreibung der Erfindung

Diese Aufgabe wird erfindungsgemäß gelöst durch eine Feuerlöschvorrichtung umfassend einen Löschmittelbehälter mit einem beidseitig abgeschlossenen Behältermantel und einem im Behältermantel axial verschiebbaren Kolben, welcher im Löschmittelbehälter einen Löschmittelraum von einem Expansionsraum trennt. Erfindungsgemäß ist im Löschmittelbehälter ein innenliegender Druckgasspeicher vorgesehen. Der Druckgasspeicher bildet eine vom Expansionsraum räumlich getrennte Druckgaskammer. Die Druckgaskammer dient zur Speicherung eines Treibgases bei hohem Speicherdruck und zur gesteuerten Druckbeaufschlagung des Expansionsraums mit reduziertem Löschdruck. Hierbei ist der Kolben entlang der Druckgaskammer verschiebbar angeordnet.

Die erfindungsgemäße, durch den Druckgasspeicher im Behälter integrierte Druckgaskammer ist vom Expansionsraum, und somit auch vom veränderlichen Volumen des zur Aufnahme des Treibmittels dienenden Expansionsraums, unabhängig. Hierdurch lässt sich einerseits anhand geeigneter Schaltmittel vermeiden, dass der Expansionsraum und das Löschmittel im Ruhezustand unter Betriebsdruck stehen, andererseits ermöglicht diese Anordnung, unter Verwendung geeigneter Drucksteuermittel, ein gesteuertes Druckbeaufschlagen des Expansionsraums, insbesondere mit relativ konstantem niedrigen Druck über die gesamte Dauer des Löschmittelaustrags. Der Treibmitteldruck in der im Expansionsraum und folglich auch der Lösch(mittel)druck ist bei der erfindungsgemäßen Konstruktion nicht nur im wesentlichen konstant über die Dauer des Löschmittelaustrags sondern im Absolutwert frei wählbar und somit für diverse Anwendungen anpassbar. Weiterhin wird eine kompakte, platzsparende Bauweise der Feuerlöschvorrichtung erzielt, welche Löschmittelbehälter und Druckmittelquelle in einer Einheit vereinigt. Dadurch wird diese Feuerlöschvorrichtung insbesondere für den Einsatz in Güter- und Personentransportfahrzeugen interessant. Ein Leitungsaufwand wie er bei Verwendung von separaten, außenliegenden Druckbehältern als Druckmittelquelle entsteht entfällt weitestgehend, wodurch sich neben Kostenreduzierung eine Erhöhung der Sicherheit und Zuverlässigkeit ergibt.

In einer Konstruktionstechnisch vorteilhaften Bauweise ist der Behältermantel zylindrisch ausgeführt und die Druckgaskammer ist im Löschmittelbehälter koaxial zum Behältermantel angeordnet. Ein bei koaxialer Druckgaskammer geeigneter Ringkolben besitzt z.B. eine kreiszylindrische Außenform und ist mit einer koaxialen kreiszylindrischen Führungsöffnung versehen.

In einer ersten möglichen Ausgestaltung der Feuerlöschvorrichtung, ist als Druckgasspeicher eine im Löschmittelbehälter innenliegende Druckgasflasche mit zumindest teilweise zylindrischer Außenwand vorgesehen. Hierbei ist der Kolben als Ringkolben ausgestaltet und entlang des zylindrischen Teils der Außenwand der Druckgasflasche verschiebbar geführt. In dieser Ausgestaltung ist die Druckgaskammer durch eine, vorzugsweise speziell bearbeitete, Druckgasflasche gebildet so dass der Kolben an der Flasche selbst verschiebbar gelagert werden kann, wodurch eine zusätzliche Führung eingespart wird.

In einer zweiten möglichen Ausgestaltung, umfasst die Feuerlöschvorrichtung einen im Löschmittelbehälter innenliegenden zylindrischen Führungsmantel und als Druckgasspeicher ist eine Druckgasflasche, welche innerhalb des zylindrischen Führungsmantel angeordnet ist, vorgesehen. Hierbei ist der Kolben als Ringkolben ausgestaltet und entlang des zylindrischen Führungsmantels verschiebbar geführt. Der wesentliche Unterschied zur ersten Ausgestaltung besteht darin, dass eine herkömmliche Druckgasflasche als Druckgasspeicher, d.h. zur Bereitstellung der Druckgaskammer, verwendet und in den Löschmittelbehälter integriert werden kann. Dies bedingt jedoch die Verwendung einer separaten Führung für den Kolben.

Es ist weiterhin vorzugsweise ein Schaltventil zur gesteuerten Druckbeaufschlagung des Expansionsraums vorgesehen, welches eingangseitig an die Druckgaskammer und ausgangseitig an den Expansionsraum angeschlossen ist, um den Expansionsraum durch Öffnen des Schaltventils mit Druckgas zu speisen. Mit dem Schaltventil umfasst die Feuerlöschvorrichtung vorteilhaft weiterhin ein Druckregelventil zur gesteuerten Druckbeaufschlagung des Expansionsraums, welches am Eingang oder am Ausgang des Schaltventils angeschlossen ist, um beim Löschvorgang den Expansionsraum mit Druckgas bei einem vorgegebenen, im wesentlichen konstanten Druck zu beaufschlagen. Zur Steuerung des Schaltventils ist in einer bevorzugten Ausgestaltung vorgesehen, dass das Schaltventil mindestens einen pneumatischen Steueranschluss aufweist, und eine temperaturempfindliche, druckbeaufschlagte Detektorleitung vorliegt, welche an den pneumatischen Steueranschluss des Schaltventils angeschlossen ist, um bei Druckabfall in der Detektorleitung das Schaltventil zu öffnen. Hierdurch wird auf einfache und zuverlässige Art eine automatische Auslösung der Feuerlöschvorrichtung im Bedarfsfall ermöglicht.

In einer möglichen Ausgestaltung umfasst die Feuerlöschvorrichtung ein Schaltventil mit einem ersten und einem zweiten pneumatischen Steueranschluss, ein erstes Druckregelventil, und einen Anschluss für eine Detektorleitung, wobei das erste Druckregelventil eingangseitig direkt an die Druckgaskammer sowie ausgangseitig an den Eingang des Schaltventils angeschlossen ist, wobei der Anschluss für die Detektorleitung an den ersten Steueranschluss und der Ausgang des ersten Druckregelventils zusätzlich an den zweiten Steueranschluss angeschlossen ist, und wobei das Schaltventil ausgangseitig mit dem Expansionsraum verbunden ist. Diese Ausgestaltung eignet sich insbesondere zum Austreiben von Löschmittel bei einem mittleren Druck, welcher mit jenem in der Detektorleitung übereinstimmt.

In einer weiteren möglichen Ausgestaltung umfasst die Feuerlöschvorrichtung zusätzlich ein zweites Druckregelventil, welches eingangseitig am Ausgang des ersten Druckregelventils und ausgangseitig am Eingang des Schaltventils oder eingangseitig am Ausgang des Schaltventils und ausgangseitig am Expansionsraum angeschlossen ist. Diese Ausgestaltung eignet sich insbesondere zum Austreiben von Löschmittel bei einem niedrigen Druck, welcher geringer ist als jener in der Detektorleitung.

In einer anderen möglichen Ausgestaltung umfasst die Feuerlöschvorrichtung zusätzlich ein zweites Druckregelventil, welches eingangseitig an den ersten Steueranschluss und ausgangseitig an den Anschluss für die Detektorleitung angeschlossen ist. Diese Ausgestaltung eignet sich insbesondere zum Austreiben von Löschmittel bei einem hohen Druck, welcher größer ist als jener in der Detektorleitung.

Vorzugsweise umfasst die Feuerlöschvorrichtung weiterhin eine Ausgleichsleitung zur Kompensierung von Leckagen in der Detektorleitung, welche am Ausgang des ersten Druckregelventils angeschlossen und mit dem Anschluss für die Detektorleitung verbunden ist, wobei in der Ausgleichsleitung ein Rückschlagventil angeordnet ist, welches bei großem Druckverlust in der Detektorleitung einen übermäßigen Verlust von Treibmittel über die Ausgleichsleitung verhindert.

Vorzugsweise umfasst die Feuerlöschvorrichtung weiterhin eine Schleichgassicherung, welche am Ausgang des Schaltventils angeschlossen ist, um einen schleichenden Druckaufbau im Expansionsraum zu verhindern.

In einer besonders kompakten und robusten Bauweise umfasst die Feuerlöschvorrichtung weiterhin eine im Löschmittelbehälter innenliegende Druckgasflasche, wobei die Druckgasflasche die Druckkammer umfasst und einen verdickten Flaschenboden aufweist, welcher als Armaturenblock mindestens das Schaltventil, das erste Druckregelventil und gegebenenfalls das zweite Druckregelventil aufnimmt. Hierbei ist es vorteilhaft, wenn die Verbindungsleitung, welche über das Schaltventil, das erste Druckregelventil und gegebenenfalls das zweite Druckregelventil von der Druckkammer zum Expansionsraum führt durch Bohrungen im Armaturenblock gebildet ist. In dieser Bauweise wird die Feuerlöschvorrichtung noch kompakter, lecksicherer, und robuster.

Bei Verwendung einer im Löschmittelbehälter innenliegenden Druckgasflasche, hat sich eine Dimensionierung, in welcher die Druckgasflasche 10% bis 35% des Nutzvolumens des Löschmittelbehälters einnimmt, als bevorzugt erwiesen.

Im Gegensatz zum Stand der Technik ermöglicht die hierein vorgeschlagene Ausgestaltung des Löschmittelbehälters, dass der Löschmittelbehälter auf einen niedrigeren (Lösch-)Druck z.B. ≤ 90bar ausgelegt ist obwohl das Treibgas bei einem wesentliche höheren Speicherdruck z.B. > 150bar im separaten Druckgasspeicher gespeichert ist.

Um eine größtmögliches Löschmittelvolumen im Behälter unterzubringen ist es vorteilhaft, wenn der Kolben eine innere Führungsbuchse zur Führung am zylindrischen Teil der Druckgasflasche oder am Führungsmantel und ein äußeres Führungshemd zur Führung am Behältermantel umfasst und wobei die Führungsbuchse eine geringere axiale Ausdehnung aufweist als das Führungshemd. Hierdurch lässt sich der Kolben auch im Anschlag von der Behältermitte aus mit Treibmittel beaufschlagen.

Der Kolben ist vorzugsweise anhand einer, dem Querschnitt der Druckgaskammer entsprechenden Aussparung an diesem geführt, so dass er die Druckgaskammer umschließt. Es ist ebenfalls möglich, Kolben und Druckgaskammer mit komplementären Querschnitten im Behältermantel so anzuordnen, dass der Kolben die Druckgaskammer nicht umschließt.

Unabhängig von der Feuerlöschvorrichtung wird auch eine speziell entwickelte Druckgasflasche und insbesondere deren Herstellungsverfahren offenbart. Ohne Beschränkung auf diese Anwendung, ist die Verwendung einer solchen speziellen Druckgasflasche in der erfindungsgemäßen Feuerlöschvorrichtung besonders vorteilhaft.

in Herstellungsverfahren für eine solche Druckgasflasche, umfasst die folgenden Schritte:
■ Rückwärtsfließpressen eines Rohteils zu einem Formling, welcher einen Flaschenboden und einen zylindrischen Flaschenmantel umfasst, wobei der Flaschenmantel einseitig vom Flaschenboden abgeschlossen ist;
■ Verarbeiten des Formlings zu einem Druckgasflaschen-Rohling durch Umformen des zylindrischen Flaschenmantels zu einem Flaschenhals im Endbereich welcher dem Flaschenboden gegenüberliegt;
■ Verarbeiten des Druckgasflaschen-Rohlings zu einer Druckgasflasche. Das Herstellungsverfahren ist dadurch gekennzeichnet, dass
■ das Rückwärtsfließpressen derart ausgeführt wird, dass der Flaschenboden als massive, verdickte Bodenplatte ausgestaltet ist und
■ das Verarbeiten des Druckgasflaschen-Rohlings zu einer Druckgasflasche zumindest das Anfertigen einer Aufnahmebohrung für ein Ventil in der massiven, verdickte Bodenplatte umfasst.

Vorzugsweise wird im Verfahren die massive, verdickte Bodenplatte als zylindrischer Vollkörper ausgestaltet, welcher nach dem Rückwärtsfließpressen den gleichen Radius wie der zylindrische Flaschenmantel aufweist.

Hierin umfasst das Verarbeiten des Druckgasflaschen-Rohlings zu einer Druckgasflasche, vorzugsweise das Anfertigen mindestens einer Gehäuse- und Ventilsitzbohrung als Aufnahmebohrung für ein Ventil.

Zum Anschluss des oder der im Flaschenboden zu integrierenden Ventile umfasst das Verarbeiten des Druckgasflaschen-Rohlings zu einer Druckgasflasche vorteilhaft das Anfertigen mindestens einer Verbindungsbohrung von der Aufnahmebohrung zum Innenraum der Druckgasflasche und mindestens einer Auslassbohrung von der Aufnahmebohrung nach Außen in der verdickten, massiven Bodenplatte.

Um einen vollständigen Einbau der nötigen Armaturen zu ermöglichen, wird im Verfahren das Rückwärtsfließpressen vorteilhaft derart ausgeführt, dass die Bodenplatte eine Ausdehnung in Längsrichtung der Druckgasflasche besitzt, welche 5 bis 15 mal die Wandstärke des Flaschenmantels oder mindestens 50mm beträgt.

Insbesondere zur Herstellung einer Druckgasflasche für komplexere Anwendungen umfasst das Verarbeiten des Druckgasflaschen-Rohlings zu einer Druckgasflasche weiterhin vorzugsweise die folgenden Schritte:
■ Anfertigen mehrerer Gehäuse- und Ventilsitzbohrung, mindestens einer Verbindungsbohrung von einer ersten Gehäuse- und Ventilsitzbohrung zum Innenraum der Druckgasflasche und mindestens einer Verbindungsbohrung von einer weiteren Gehäuse- und Ventilsitzbohrung nach Außen, wobei sämtliche Gehäuse- und Ventilsitzbohrungen in der verdickten, massiven Bodenplatte angeordnet sind; und
■ Anfertigen von mindestens einer Verbindungsbohrung zwischen der ersten Gehäuse- und Ventilsitzbohrung und einer weiteren Gehäuse- und Ventilsitzbohrung, wobei die Verbindungsbohrung in der verdickten, massiven Bodenplatte schräg bezüglich der Längsachse der Druckgasflasche verläuft.

Hierdurch lassen sich sämtliche benötigten Bearbeitungsschritte des Armaturenblocks von der Stirnseite des Flaschenbodens her ausführen. Ein umspannen des Werkstücks erübrigt sich. Es wird auf einfache Art die Integration der Verbindungsleitungen zwischen den Armaturen in den als Armaturenblock gestalteten Flaschenboden ermöglicht.

Bei beabsichtigter Nutzbarmachung der Druckgasflasche als Führung für einen Kolben in einem erfindungsgemäßen Löschmittelbehälter, umfasst das Verarbeiten des Druckgasflaschen-Rohlings zu einer Druckgasflasche weiterhin vorzugsweise, das Bearbeiten der Außenfläche des Flaschenmantels als zylindrische Führung durch spanendes Umformen.

### Figurenaufstellung

Im Folgenden werden nun einige Ausgestaltungen der Erfindung anhand der beiliegenden, der Illustration dienenden Figuren näher beschrieben. In den Figuren werden durchgehend gleiche oder mit Hochkomma versehene Referenzzeichen für gleiche bzw. ähnliche Komponenten verwendet. Es zeigen:
- Fig. 1:: einen ersten Längsschnitt durch einen Löschmittelbehälter;
- Fig. 2:: einen zweiten Längsschnitt durch einen Löschmittelbehälter ;
- Fig. 3:: eine schematische Darstellung einer ersten Feuerlöschvorrichtung für niedrigen Löschmitteldruck mit einem Löschmit- telbehälter;
- Fig. 4:: eine schematische Darstellung einer zweiten Feuerlöschvorrichtung für mittleren Löschmitteldruck mit einem Lösch- mittelbehälter;
- Fig. 5:: eine schematische Darstellung einer dritten Feuerlöschvorrichtung für hohen Löschmitteldruck mit einem Löschmittel- behälter;
- Fig. 6:: eine Seitenansicht des Löschmittelbehälters gemäss Fig.2;
- Fig. 7:: einen Teillängsschnitt des Löschmittelbehälters gemäss Schnittebene VII-VII in Fig.3;
- Fig. 8:: einen Teillängsschnitt des Löschmittelbehälters gemäss Schnittebene VIII-VIII in Fig.3;
- Fig. 9:: einen Teillängsschnitt des Löschmittelbehälters gemäss Schnittebene IX-IX in Fig.3;
- Fig. 10:: einen Teillängsschnitt des Löschmittelbehälters gemäss Schnittebene X-X in Fig.3;
- Fig. 11:: einen Teillängsschnitt des Löschmittelbehälters gemäss Schnittebene XI-XI in Fig.3;
- Fig. 12:: einen Teillängsschnitt des Löschmittelbehälters gemäss Schnittebene XII-XII in Fig.3;
- Fig. 13:: einen Teillängsschnitt des Löschmittelbehälters gemäss Schnittebene XIII-XIII in Fig.3;

- Fig. 14:: ein Längsschnitt eines Druckgasflaschen-Rohlings zur Anwendung in einem Löschmittelbehälter gemäss Fig.2;
- Fig. 15:: ein Längsschnitt eines bearbeiteten, alternativen Druckgasflaschen- Rohlings zur Anwendung in einem einen Löschmittelbehälter gemäss Fig.2;

### Beschreibung bevorzugter Ausgestaltungen der Erfindung anhand der Figuren

Fig.1 zeigt einen Löschmittelbehälter , welcher allgemein mit Referenzzeichen 10' bezeichnet ist. Der Löschmittelbehälter 10' umfasst einen zylindrischen Behältermantel 12', welcher beidseitig durch einen ersten Verschluss 14' und einen zweiten Verschluss 16' lecksicher abgeschlossen ist. Die Verschlüsse 14', 16' sind mittels Innengewinden auf Außengewinde des Behältermantel 12' aufgeschraubt und anhand von Dichtringen abgedichtet. Ein zylindrischer Führungsmantel 18' ist im Löschmittelbehälter 10' koaxial zum Behältermantel 12' angeordnet. Ein Kolben 20' umgibt den Führungsmantel 18' und ist durch letzteren sowie die Innenfläche des Behältermantels 12' axial verschiebbar im Löschmittelbehälter 10' gelagert. Der Kolben 20' ist als Ringkolben mit mittiger Führungsbuchse ausgestaltet. Der Kolben 20' trennt im Löschmittelbehälter 10' einen Löschmittelraum 22' von einem Expansionsraum 24'. Eine im Löschmittelbehälter innenliegende, koaxiale Druckgaskammer 26' wird durch eine Druckgasflasche 28' konventioneller Bauart wiederum räumlich vom Löschmittelraum 22' und vom Expansionsraum 24' getrennt. Die Druckgasflasche 28' und die Druckgaskammer 26' befinden sich innerhalb des Führungsmantel 18', so dass der Kolben 20' über den Führungsmantel 18' entlang der Druckgaskammer 26' verschiebbar ist. Somit sind, zumindest im Verschiebungsbereich des Kolbens 20', sowohl Führungsmantel 18', der Behältermantel 12' wie auch der Kolben 20' als zylindrische Körper im geometrischen Sinne (d.h. nicht zwingend kreiszylindrisch) ausgebildet.

Bei der Ausführung gemäss Fig.1 ist auf des Anschlussgewinde im Flaschenhals der Druckgasflasche 28' ist ein Armaturenblock 30' aufgeschraubt. Die Armaturen im Armaturenblock 30' (im Detail weiter unten beschrieben) dienen unter anderem der gesteuerten Druckbeaufschlagung des Expansionsraums 24' mit Treibgas aus der Druckgasflasche 28'. Wie weiterhin aus Fig.1 ersichtlich, sind sowohl der Führungsmantel 18', die Druckgasflasche 28' wie auch der Armaturenblock 30', durch entsprechende Formgebung der Verschlüsse 14', 16' und einen Halter 29', im Löschmittelbehälter 10' sicher gehalten und gegen Beschädigung geschützt angeordnet. Durch oben beschriebene Anordnung wird eine kompakte, platzsparende Bauweise erzielt, welche ohne wesentliches zusätzliches Konstruktionsvolumen zu benötigen, es ermöglicht einen Kolben-Löschmittelbehälter mit einem separaten Druckspeicher zu vereinen. In der Tat gilt zu beachten, dass z.B. bei der abgebildeten Konstruktion, das durch den Führungsmantel 18' abgegrenzte Innenvolumen, inklusive Druckgasflasche 28' und Armaturenblock 30', nur zirka 25% des Gesamten Nutzvolumens des Löschmittelbehälters 10' ausmacht. Die separate Druckgaskammer 26' ermöglicht es, das Volumen, welches im Bereitschaftszustand für das Treibgas benötigt wird, vergleichbar oder sogar geringer zu halten als bei Kolben-Löschmittelbehältem nach dem bisherigen Stand der Technik.

Durch geeignete Dichtungen ist das durch den Führungsmantel 18' abgegrenzte Innenvolumen gegenüber Außen und dem Löschmittelraum 22' abgedichtet. Der Kolben 20' ist mit an sich bekannten O-Ring-Dichtungen an der Innenfläche des Behältermantels 12' sowie am Führungsmantel 18' ausgestattet, welche auch längerfristig ein Eindringen von Löschmittel in den Expansionsraum 24' und ein Eindringen von Treibgas in den Löschmittelraum 22' zuverlässig verhindern, ohne jedoch die Verschiebbarkeit des Kolbens 20' nachteilig zu beeinträchtigen.

Das Funktionsprinzip des Löschmittelbehälters 10' lässt sich wie folgt zusammenfassen. In Betriebsbereitschaft ist der Löschmittelraum 22' mit einem Löschmittel, wie z.B. mit einem Additiv versetztes Wasser, gefüllt. Weder der Löschmittelraum 22' noch der Expansionsraum 24' stehen anfänglich unter Druck, d.h. der dauerhafte Löschmitteldruck im Bereitschaftszustand kann beispielsweise auf atmosphärischem Druck liegen. Tatsäschlich ist der Expansionsraum 24' in Betriebsbereitschaft durch ein Schaltventil 32' im Armaturenblock 30' von der Druckgasflasche 28' isoliert. Im Bedarfsfall wird das Schaltventil 32' ausgelöst, beispielsweise durch eine weiter unten erläuterte Detektorvorrichtung, so dass erst beim Auslösen das Treibgas aus der Druckgaskammer 26' in den Expansionsraum 24' strömt (erst ab diesem Zeitpunkt dient der Expansionsraum als "Treibmittelraum" für die Aufnahme des Treibmittels aus der Druckgaskammer ähnlich wie bei der aus WO 96/36398 bekannten Vorrichtung). Das Treibgas wird hierbei vorzugsweise durch ein Druckregelventil oder einen Druckminderer im Armaturenblock 30' (nicht in Fig.1 abgebildet) auf einen vorbestimmten Löschdruck herabgeregelt, z.B. 4bar, 15bar oder 90bar. Unter Einwirkung des Treibgases wird der Kolben 20' bei konstantem Löschdruck in Richtung des Pfeils 34' in den ursprünglichen Löschmittelraum 22' hinein verschoben. Bei Erreichen eines vorbestimmten Drucks, wird das Löschmittel durch eine Platzmembran oder ein Überdruckventil 36' aus dem Löschmittelbehälter 10' getrieben und in bekannter Art und Weise mittels Anschluss 38' an die zu Löschende Stelle geleitet. Hierbei bewegt sich der Kolben, über den Führungsmantel 18', entlang der Druckgaskammer 26' von Verschluss 16' (wie in Fig.1) zum Verschluss 14' hin (nicht abgebildet) und erreicht letzteren, wenn das Löschmittel vollständig ausgetragen ist. Die Druckgasflasche 28' ist natürlich mit Treibgas unter ausreichend bemessenem Speicherdruck befüllt, so dass auch bei kleineren Leckagen ein vollständiges Austreiben des gesamten Löschmittels ermöglicht wird.

Fig.2 zeigt im Längsquerschnitt einen Löschmittelbehälter 10 gemäss einer zweiten, weiterentwickelten Ausführung. Ähnlich der ersten Ausführung, umfasst der Löschmittelbehälter 10 einen Behältermantel 12, welcher mittels einem ersten und einem zweiten Verschluss 14, 16 beidseitig abgeschlossen ist. Ein Kolben 20 ist axial verschiebbar im Behältermantel 12, angeordnet und trennt dort einen Löschmittelraum 22 von einem Expansionsraum 24. Eine im Löschmittelbehälter 10 innenliegende Druckgaskammer 26 ist zur gesteuerten Druckbeaufschlagung des Expansionsraums 24, koaxial zum Behältermantel 12 im Löschmittelbehälter 10 angeordnet. Der Kolben 20 ist als Ringkolben ausgestaltet und entlang der Druckgaskammer 26 verschiebbar angeordnet. Wie aus Fig.2 ersichtlich, ist im Gegensatz zur ersten Ausführung, die Druckgaskammer 26 nicht mittels eines zusätzlichen Führungsmantels vom Löschmittelraum 22 und vom Expansionsraum 24 räumlich getrennt, sondern integral und ausschließlich durch eine neuartige, zylindrische Druckgasflasche 28 gebildet. Weiterhin unterscheidet sich die Ausführung gemäss Fig.2, dadurch, dass in der neuartigen Druckgasflasche 28, genauer in dessen massiven, gegenüber herkömmlichen Druckgasflaschen verdickten, Flaschenboden Gehäuse und Ventilsitze für fast alle benötigten Armaturen als Bohrungen eingearbeitet sind. Mit anderen Worten, der Flaschenboden der Druckgasflasche 28 selbst bildet einen Armaturenblock 30, so dass mehrere Armaturen, platzsparend und gegen Beschädigung geschützt, im Boden der Druckgasflasche 28 aufgenommen werden können. Besagte Armaturen werden weiter unten im Detail erläutert.

Es ergibt sich aus Fig.2, dass der Kolben 20 direkt an der Außenfläche der Druckgasflasche 28 gemäss Pfeilen 34 axial verschiebbar gelagert ist. Hierbei kann es vorteilhaft sein, dass diese Außenfläche entsprechend passgenau bearbeitet ist, dies ist jedoch bei genügend kleiner Fertigungstoleranz nicht zwingend notwendig. Aus Fig.2 ist ebenfalls ersichtlich, dass der Kolben 20 eine innere Führungsbuchse 40 zur Führung an der Druckgaskammer 26, d.h. der Druckgasflasche 28, und ein äußeres Führungshemd 42 zur Führung am Behältermantel 12 umfasst. Hierbei weist die Führungsbuchse 40 eine geringere axiale Ausdehnung auf als das Führungshemd 42. Wenn der Kolben zum ersten Verschluss 14 hin verschoben wird, wird das Löschmittel über ein Überdruckventil 36 (oder eine Platzmembran) aus dem Löschmittelbehälter 10 getrieben. Am Anschluss 38 ist im allgemeinen eine Löschmittelleitung angeschlossen, um das Löschmittel an die gewünschte Stelle zu leiten. Es können, wie in Fig.2 gezeigt, mehrere Anschlüsse 38 vorgesehen sein, beispielsweise zur Speisung von mehreren Löschmittelleitungen die zu verschiedenen Orten führen.

Bevor die zweite, weiterentwickelte Ausführung gemäss Fig.2 näher beschieben wird, werden zunächst einige Varianten einer erfindungsgemäßen Feuerlöschvorrichtung und deren Funktionsweisen erläutert. Sowohl der Löschmittelbehälter 10' gemäss erster Ausführung, wie auch der Löschmittelbehälter 10 gemäss zweiter Ausführung eignen sich für unten beschriebene Feuerlöschvorrichturigen, es wird jedoch zur Vereinfachung auf die zweite Ausführung Bezug genommen.

Fig.3 zeigt eine erste Feuerlöschvorrichtung 50 für niedrigen Löschmitteldruck (z.B. 4bar) in vereinfachter, schematischer Darstellung. Die Feuerlöschvorrichtung 50 umfasst den Löschmittelbehälter 10 mit axial verschiebbarem Kolben 20, welcher den Löschmittelraum 22 vom Expansionsraum 24 trennt. Erfindungsgemäß ist im Löschmittelbehälter 10 der Druckbehälter 28 mit der Druckgaskammer 26 angeordnet. Es gilt zu beachten, dass der Übersichtlichkeit halber, in den Fig.3 bis 5, die Druckgaskammer 26 und die Druckgasflasche 28, nicht im Löschmittelbehälter 10 integriert, sondern gesondert abgebildet ist. Der Armaturenblock 30 verbindet den Innenraum der Druckgasflasche 28 unter anderem mit dem Expansionsraum 24 über verschiedene Armaturen.

Direkt am Auslass der Druckgasflasche 28 angeschlossen ist ein erstes Druckregelventil 52, welches einen Speicherdruck p1 (z.B. 200bar) des Treibmittels in der Druckgasflasche 28 auf einen ersten Zwischendruck p2 (z.B. 15bar) mindert. Am Ausgang des Druckregelventils 52 ist ein Schaltventil 32 angeschlossen. Beim Schaltventil 32 handelt es sich beispielsweise um ein 2/2-Wegeventil mit Sperrung in Gegenflussrichtung, welches pneumatische Steueranschlüsse 56, 58 aufweist. Der Ausgang des Schaltventils 32 ist mit einem zweiten Druckregelventil 60 verbunden, welches den Zwischendruck p2 auf einen Treibdruck bzw. Löschdruck p3 (z.B. 4bar) für den Expansionsraum 24 mindert. Alternativ, könnte das Druckregelventil 60 auch direkt stromaufwärts des Schaltventils 32 angeordnet sein. Der Ausgang des zweiten Druckregelventils 60 ist über ein federbelastetes Überdruckventil 62 (oder eine Platzmembran) mit dem Expansionsraum 24 des Löschmittelbehälters 10 verbunden. Das Überdruckventil 62 ist auf einen bestimmten Minimaldruck (kleiner als p3) eingestellt, welcher aufgebracht werden muss, um den Expansionsraum zu befüllen. Weiterhin ist der Ausgang des Schaltventils 32 ist über eine Schleichgassicherung 64 nach Außen geführt. Die nichtideale Langzeitabdichtung des Schaltventils 32 wird mittels einer vorzugsweise gleichermaßen nichtidealen, oder schlechteren Langzeitabdichtung des Schleichgassicherung 64 gegen Außen kompensiert. Hierdurch wird, zusammen mit geeigneter Vorspannung am Rückschlagventil 62, ein schleichender Druckaufbau im Expansionsraum 24 verhindert. Kurzzeitige Druckänderungen werden jedoch nicht von der Schleichgassicherung 64 abgebaut.

Weiterhin zeigt Fig.3 ein am Expansionsraum 24 angeschlossenes federbelastetes Überdruckventil 66, welches bei einem Defekt beispielsweise an einem der Druckregelventile 52, 60, durch geeignete Vorspannung einen maximalen Treibmitteldruck, mit einem Wert höher als p3, im Expansionsraum 24 sicherstellt. Hierdurch wird möglicher Schaden, etwa durch eine Explosion des Druckmittelbehälters 10, für Mensch und Gerät vermieden. Ein manuelles Entlüftungsventil 68, vereinfacht des Befüllen des Löschmittelbehälters 10, genauer des Löschmittelraums 22 mit Löschmittel, indem der hierbei entstehende Gegendruck im Expansionsraum 24 abgebaut werden kann. Fig.3 zeigt ebenfalls das federbelastete Überdruckventil 36 am Ausgang des Löschmittelbehälters 10, welches das Löschmittel erst bei Überschreiten eines durch Vorspannung eingestellten, vorbestimmten Drucks (mit einem Wert geringer als p3) austreten lässt. Hierdurch wird ein ungewolltes Austreten von Löschmittel, beispielsweise bei temperaturbedingter Volumenveränderung, verhindert. Es folgt aus obigen Erläuterungen, dass eine Auslegung des Löschmittelbehälter auf einen Druck welcher den Druck p3 nur leicht übersteigt, ausreichend ist.

Aus Fig.3 ist ebenfalls ein am Armaturenblock 30 angeschlossenes Kugelventil 70 ersichtlich, welches einerseits mit dem ersten Steueranschluss 56 des Schaltventils 32 sowie zusätzlich über ein Rückschlagventil 72 mit dem Ausgang des ersten Druckregelventils 52, und andererseits mit einer Detektorleitung 74 verbunden ist. Im betriebsbereiten Zustand ist das Kugelventil 70 geöffnet, so dass die Detektorleitung 70 direkt mit dem ersten Steueranschluss 56 des Schaltventils 32 verbunden ist. Das Kugelventil 70 dient unter anderem dem Austausch der Detektorleitung 74 nach Verwendung. Die Detektorleitung 74 umfasst einem Spezialschlauch, der mit gasförmigem Druckmedium druckbeaufschlagt wird. Dieser unter Druck stehende Spezialschlauch wird oberhalb einer potentiell brandgefährdeten Stelle 76 angebracht. Er besteht aus einem speziell entwickeltem, altersbeständigem und diffusionsdichtem Polymermaterial und ist derart ausgelegt, dass die Schlauchwand zum Beispiel bei einer Temperatur zwischen 100 und 110°C aufplatzt und das gasförmige Druckmedium entweichen lässt. Weiterhin sind, wie in Fig.3 gezeigt, ein Manometer 78 zu Kontrollzwecken, sowie ein Füllanschluss 80 zur anfänglichen Druckbeaufschlagung an die Detektorleitung 74 angeschlossen. Das Rückschlagventil 72 befindet sich in einer Ausgleichsleitung welche, mittels einer Leitung geringen Durchmessers, der Kompensierung eines potentiellen längerfristigen Druckabfalls, beispielsweise durch nichtideale Dichtheit des Kugelventils 70, des Füllanschlusses 80 oder andere Mikroleckagen, mittels Treibgas aus dem Druckgasbehälter 28 dient. Das Rückschlagventil 72 verhindert hierbei einen Verlust von Treibmittel über die Ausgleichsleitung im Falle eines Ansprechens der Detektorleitung 74. Die Wirkweise ist ähnlich wie die der Schleichgassicherung 64.

Die Funktionsweise der Feuerlöschvorrichtung 50 mit der Detektorleitung 74 wird folgend kurz beschrieben. Im betriebsbereiten Zustand ist der Druck in der Detektorleitung 74 auf p2, also gleich dem Druck am Ausgang des ersten Druckregelventils 52 eingestellt. Sobald der Druck in der Detektorleitung 74 abfällt, entsteht ein Druckunterschied zwischen den Steueranschlüssen 56, 58 wodurch das Schaltventil 32 ohne Fremdenergie öffnet. Ein Druckabfall in der Detektorleitung 74 entsteht natürlich dann, wenn im Brandfall die Detektorleitung 74 an irgendeiner Stelle, insbesondere an der zu schützenden, gefährdeten Stelle 76, unter Hitzeeinwirkung aufplatzt. Bei geöffnetem Schaltventil 32 wird der Expansionsraum 24 aus der Druckgasflasche 28 über beide Druckregelventile 52, 60 mit Treibmittel bei konstantem Druck p3 gespeist. Hierdurch wird der Kolben 20 gegen den Löschmittelraum 24 bewegt, so dass letzterer sich kontinuierlich verkleinert, und das Löschmittel über das Überdruckventil 36 aus dem Löschmittelbehälter 10 getrieben wird. Man wird beachten, dass durch die beschriebene Anordnung, das Löschmittel über die gesamte Dauer des Austragens mit konstantem Durchsatz und Druck p3 ausgetrieben wird. Über eine Löschmittelleitung 82 wird das Löschmittel zu Zerstäuberdüsen 84 bekannter Bauart geleitet, auf welche der Druck p3 des Löschmittels über den gesamten Löschvorgang optimal abgestimmt ist. Über die Zerstäuberdüsen 84 wird an der gefährdeten Stelle das Löschmittel ausgebracht, welches den Brand bekämpft.

Fig.4 zeigt eine Feuerlöschvorrichtung 50" gemäss einer zweiten Variante für mittleren Löschmitteldruck (z.B. 15bar) in vereinfachter, schematischer Darstellung. Die Ausgestaltung der zweiten Feuerlöschvorrichtung 50" entspricht im wesentlichen jener der ersten Feuerlöschvorrichtung 50. Die Feuerlöschvorrichtung 50" unterscheidet sich lediglich dadurch, dass kein zweites Druckregelventil vorhanden ist. Dadurch entsprich der Löschmitteldruck während des Löschvorgangs dem Druck p2 (z.B. 15bar) am Ausgang des ersten Druckregelventils 52 und in der Detektorleitung 74. Diese Variante mit einstufiger Druckminderung eignet sich somit beispielsweise für Löschmittel und insbesondere für Löschmitteldüsen 80, welche bei mittlerem Druck p2 zu verwenden sind. Da abgesehen vom unterschiedlichen Löschdruck und dem entsprechend abgeänderten Armaturenblock 30", Funktionsweise und Aufbau der Feuerlöschvorrichtung 50" im wesentlichen den oben erläuterten entsprechen, wird hier auf eine Wiederholung verzichtet.

Fig.5 zeigt eine Feuerlöschvorrichtung 50'" gemäss einer dritten Variante für hohen Löschmitteldruck (z.B. 90bar) in vereinfachter, schematischer Darstellung. Im Gegensatz zur ersten und zweiten Variante, ist bei der dritten Variante ein zweites Druckregelventil 60'" zwischen dem Kugelventil 70 und dem Rückschlagventil 72, vor dem Abgriff für den ersten Steueranschluss 56, angeordnet. Dies ermöglicht es den Druck p2 am Ausgang des ersten Druckregelventils 52 wesentlich höher zu wählen (z.B. 90bar) unter Beibehaltung eines mittleren Drucks p4 (z.B. 15bar) in der Detektorleitung 72 anhand des zweiten Druckregelventils 60"'. Wie aus Fig.5 ersichtlich, entspricht in dieser Variante der Druck p2 dem Löschdruck beim Löschvorgang. Diese Variante eignet sich also insbesondere für Löschmittel und für Löschmitteldüsen, welche bei relativ hohem Druck p2 verwendet werden sollen. Da Funktionsweise und Aufbau im Übrigen den oben beschriebenen entsprechen, wird auch hier auf unnötige Wiederholung verzichtet.

Anhand der Fig.2 sowie der Figuren 6-15 wird im Folgenden der Aufbau des Löschmittelbehälters 10 und insbesondere der Druckgasflasche 28 sowie deren integrierter Armaturenblock 30 näher erläutert. Es ist hierzu anzumerken, dass Löschmittelbehälter 10 und Armaturenblock 30 in diesen Figuren im Aufbau der schematischen Darstellung gemäss Fig.3, also der ersten Feuerlöschvorrichtung 50 für verhältnismäßig niedrigen Löschdruck (z.B. 4bar) entsprechen. Der Fachmann wird jedoch ohne weiteres die nötigen Anpassungen entsprechend der zweiten und dritten Variante für mittleren, bzw. hohen Löschdruck ausführen können.

Fig.2 zeigt im Querschnitt das erste Druckregelventil 52, welches als erste Druckmindererstufe mit einer entsprechend gestalteten, mehrstufigen Gehäuse-und Ventilsitzbohrung 89 im verdickten Boden der Druckgasflasche 28 angeordnet ist. Fig.2 zeigt ebenfalls eine Berstscheibenvorrichtung 88, welche den maximalen Innendruck der Druckgasflasche 28 sicherstellt, um beispielsweise im Brandfall eine Explosion durch übermäßiger Erhitzung zu vermeiden. Für beide Armaturen dient die verdickte Bodenplatte, welche den Grundkörper des Armaturenblocks 30 bildet, als Gehäuse und für das Druckregelventil 52 auch als Ventilsitz. Aus Fig.2 ist ersichtlich, dass das Druckregelventil 52 über eine Verbindungsbohrung 91 direkt an den Innenraum der Druckgasflasche 28 angeschlossen ist. Auch die Berstscheibenvorrichtung 88 umfasst ebenfalls eine mehrstufige Bohrung und ist mittels einer Verbindungsbohrung 93 mit dem Innenraum verbunden. Im Flaschenhals der Druckgasflasche 28 ist ein Füll- bzw. Prüfanschluss 86 vorgesehen, über den sich die Druckgasflasche 28 wieder befüllen oder prüfen lässt.

Fig.6 zeigt den Löschmittelbehälter 10 in Seitenansicht von der Seite des zweiten Verschlusses 16. Nebst den diversen Schnittebenen der Fig.2 und 7-13, zeigt Fig.6 die von Außen zugänglichen Armaturen im Armaturenblock 30, nämlich erstes und zweites Druckregelventil 52, 60; Schleichgassicherung 64; Kugelventil 70; Berstscheibenvorrichtung 88; sowie ein Hochdruckmanometer 94 zur Inspektion des Innendrucks der Druckfalsche 28.

Fig.7 zeigt den Löschmittelbehälter 10 im Teillängsschnitt im Bereich des Armaturenblocks 30. Das Schaltventil 32 ist mit einer entsprechenden mehrstufigen Gehäuse- und Ventilsitzbohrung 95 im Armaturenblock 30 angeordnet. Das Schaltventil 32 umfasst einen inneren, axial verschiebbaren Steuerkolben 96, welcher mittels der Steueranschlüsse 56, 58 (58 ist in Fig.9 abgebildet) in Position gehalten bzw. verschoben wird. Am ersten Steueranschluss 56 ist das Kugelventil 70 mit einem Anschlussnippel für die Detektorleitung angeschlossen. Aus Fig.7 ist ebenfalls die bevorzugte Ausgestaltung des Rückschlagventils 72 ersichtlich. Das Rückschlagventil 72 ist als Sperrelement für und zusammen mit einer mittigen, mehrstufigen Durchgangsbohrung (siehe Fig.10) im Steuerkolben 96 untergebracht. Fig.7 zeigt weiterhin das zweite Druckregelventil 60 und dessen Gehäuse- und Ventilsitzbohrung 97 im Armaturenblock 30. Die Verbindung zwischen dem Ausgang des Schaltventils 32 und dem zweiten Druckregelventil 60 wird durch eine Verbindungsbohrung 99 sichergestellt, welche bezüglich der Längsachse der Druckgasflasche 28 schräg liegt.

Fig.8 zeigt neben einer weiteren Ansicht des Schaltventils 32 und der Berstscheibenvorrichtung 88, das Überdruckventil 66 sowie das Entlüftungsventil 68, welche im zweiten Verschluss eingeschraubt und direkt am Expansionsraum 24 angeschlossen sind.

Fig.9 zeigt eine weitere Ansicht des Schaltventils 32 und des ersten Druckregelventils 52. Fig.9 zeigt insbesondere die Verbindung zwischen Ausgang des ersten Druckregelventils 52 und dem Eingang des Schaltventils 32, welche durch eine entsprechende Verbindungsbohrung 101 im verdickten Flaschenboden sichergestellt ist, wobei letztere bezüglich der Längsachse der Druckgasflasche 28 schräg verläuft. Wie aus Fig.9 ersichtlich, fällt der Eingang des Schaltventils 32 mit dem Steueranschluss 58 zusammen. Fig.9 zeigt ebenfalls einen Ventileinsatz 98, welcher zusammen mit der Gehäuse- und Ventilsitzbohrung 89 das erste Druckregelventil 52 bildet.

Aus Fig.10 sind Funktionsweise und Aufbau des Schaltventils 32 genauer ersichtlich. Der Steuerkolben 96 ist in einer passgenauen axialen Sacklochbohrung 103 in einem Ventileinsatz 104 des Schaltventils 32 axiale verschiebbar geführt. Eine Querbohrung 105 im Ventileinsatz 104 bildet die schaltbare Verbindung zwischen dem Eingang und dem Ausgang des Schaltventils 32. Die Ruhe- und Initialstellung des Steuerkolbens 96 ist auf "geschlossen" eingestellt, d.h. im Anschlag am geschlossenen Ende der Sacklochbohrung 103. Dies wird anhand entsprechend gewählter Druck-Wirkungsquerschnitte auf dem Steuerkolben 96 des Steuerventils 32 erreicht. Entsteht eine positive Druckdifferenz zwischen dem ersten Steueranschluss 56 und dem zweiten Steueranschluss 58, d.h. der Druck am Steueranschluss 56 ist geringer als am Steueranschluss 58, so wird der Steuerkolben 96 in die Position "offen" zum ersten Steueranschluss 56 hin verschoben. Dadurch wird ein Durchgang vom Eingang des Steuerventils 32 (welcher mit dem zweiten Steueranschluss zusammenfällt) über die Querbohrung 105 zum Ausgang des Steuerventils, d.h. zum zweiten Druckregelventil 60 hin freigeschaltet. Fig.10 zeigt ebenfalls die Schleichgassicherung 64, welche über eine schräg liegende Verbindungsbohrung 107, sich schleichend aufbauenden Druck nach Außen ablässt. Die Schleichgassicherung 64 ist gemäss Fig.10 als entsprechend gestaltetes Rückschlagventil ausgebildet.

Zig. 11 zeigt das zweite Druckregelventil 60 sowie das Hochdruckmanometer 94 im Längsquerschnitt. Neben der Gehäuse- und Ventilsitzbohrung 97 für das zweite Druckregelventil 60, zeigt Fig.11 im Armaturenblock 30 eine mehrstufige Aufnahmebohrung 109 für das Hochdruckmanometer 94. Die Aufnahmebohrung 109 mündet axial in eine Anschlussbohrung 111 welche das Hochdruckmanometer 94 mit dem Innenraum der Druckgasflasche 28 verbindet. Fig.11 zeigt weiterhin einen Ventileinsatz 102, welcher zusammen mit der mit der Gehäuse- und Ventilsitzbohrung 97 das zweite Druckregelventil 60 bildet.

Fig.12 und Fig.13 zeigen weitere Querschnitte des Armaturenblocks 30 im Boden der Druckgasflasche 28. Eine Auslassbohrung 113 verbindet das zweite Druckregelventil 60 nach Außen, um einen Druckabbau zu ermöglichen, wie in Fig.12 dargestellt. Durch entlüften des Federstellraum des Druckregelventils 60 zur Atmosphäre, stellt die Auslassbohrung 113 eine Druckdifferenz beidseitig des Ventilkolbens sicher. Aus Fig.13 sind das zweite Druckregelventil 60, die Schleichgassicherung 64 und die Berstscheibenvorrichtung 88 nochmals ersichtlich. Insbesondere ist in Fig.13 eine quer zur Längsachse der Druckgasflasche 28 geführte Auslassbohrung 115 im Armaturenblock 30 gezeigt. Die Auslassbohrung 115 mündet einerseits in den Ausgang des zweiten Druckregelventils 60 und andererseits in den Expansionsraum 24 und bildet die Auslassöffnung der Druckgasflasche 28, d.h. der Druckgaskammer 26 zur gesteuerten Druckbeaufschlagung des Expansionsraums 24. Durch die oben erwähnte, kürzere axiale Ausdehnung der Führungsbuchse 40 des Kolbens 20 bleibt die Mündung der Auslassbohrung 115 in den Expansionsraum 24 stets freiliegend. Fig.13 zeigt auch die Aufnahmebohrungen 117, 119 für Schleichgassicherung 64 bzw. für die Berstscheibenvorrichtung 88.

Die Herstellung der neuartigen Druckgasflasche 28 gemäss Fig.2 wird folgend anhand von Fig.14 und Fig.15 erläutert. Ein Herstellungsverfahren für eine solche Druckgasflasche 28 umfasst die folgende Schritte:
- Bereitstellen eines Rohteils, das bezüglich Material (vorzugsweise Aluminium) und Form (vorzugsweise die eines kreiszylindrischen Vollkörpers) für ein Umformverfahren mittels Rückwärtsfließpressen, geeignet ist;
- Rückwärtsfließpressen des Rohteils mittels entsprechenden Werkzeugen zu einem Formling, derart dass ein vom Rohteil verbleibender Anteil einen Flaschenboden ausbildet, und durch das Rückwärtsfließpressen ein zylindrischer Flaschenmantel gebildet wird, welcher einseitig durch den Flaschenboden abgeschlossen ist;
- Erzeugung eines Druckgasflaschen-Rohlings 200 durch Umformen des Formlings, genauer des zylindrischen Flaschenmantels 204 zu einem Flaschenhals 206 im Endbereich, welcher dem Flaschenboden 202 gegenüberliegt;
- Verarbeiten des Druckgasflaschen-Rohlings 200 zu einer Druckgasflasche.

Das Verfahren kennzeichnet sich dadurch aus, dass einerseits das Rückwärtsfließpressen derart ausgeführt wird, dass der Flaschenboden als massive, verdickte Bodenplatte 202, d.h. als Vollkörper, ausgestaltet ist und andererseits das Verarbeiten des Druckgasflaschen-Rohlings 200 zu einer Druckgasflasche zumindest das Anfertigen einer Aufnahmebohrung für ein Ventil in der massiven, verdickte Bodenplatte 202 umfasst.

Fig.14 zeigt einen möglichen bei diesem Verfahren hergestellten Druckgasflaschen-Rohling 200 mit einer massiven, verdickten Bodenplatte 202 als Flaschenboden, einen hieran anschließenden Flaschenmantel 204 und einen Flaschenhals 206. Vor der Weiterverarbeitung bildet die massive, verdickte Bodenplatte 202 einen zylindrischen Vollkörper mit dem gleichen Radius wie der Flaschenmantel 204. Die im Folgenden verwendeten Zahlen in Klammer beziehen sich auf Beispiele aus den Fig.2 sowie 6 bis 13.

Das Anfertigen einer Aufnahmebohrung für ein Ventil beim Verarbeiten des Druckgasflaschen-Rohlings 200 zu einer Druckgasflasche 28 umfasst beispielsweise das Anfertigen mindestens einer Gehäuse- und Ventilsitzbohrung (89; 95; 97), und im Allgemeinen mindestens einer Verbindungsbohrung (91; 93) zum Innenraum der Druckgasflasche und mindestens einer Auslassbohrung (115) nach Außen in der verdickten, massiven Bodenplatte 202. Durch solche Aufnahme- und Verbindungsbohrungen entsteht aus dem ursprünglich massiven, verdickten Flaschenboden 202 ein Armaturenblock 30, in welchem die für die Anwendung der Druckgasflasche 28 benötigten Ventile und Armaturen vollständig eingebaut werden können. Eine Variante einer Druckgasflasche 280, welche auf diese Art erzeugt wird, ist in Fig. 15 abgebildet. Obwohl bevorzugt Aufnahmebohrung vorgesehen werden, welche die doppelte Funktion von Ventilsitz und Ventilgehäuse wahrnehmen, ist es ebenfalls denkbar Aufnahmebohrungen vorzusehen, welche lediglich als Aufnahme für herkömmliche Ventile dienen. Bei letzterer Variante geht jedoch der Vorteil verloren, dass sich die Anschluss-Dichtfläche eines herkömmlichen Ventils mit eigenem Gehäuse erübrigt, wenn die Aufnahmebohrung auch den Ventilsitz ausbildet.

Man wird beachten, dass durch ein solches Herstellungsverfahren, eine Druckgasflasche 28, 280 erzeugt wird, bei welcher ein Armaturenblock 30 integraler Bestandteil der Druckgasflasche 28, 280 ist. Dies wird insbesondere ermöglicht durch die beim Rückwärtsfließpressen erzeugte massive, verdickte Bodenplatte 202, welche den Flaschenboden bildet und als Grundkörper für den im weiteren Verfahren hergestellten Armaturenblock 30 dient.

Um die Ventile und Armaturen aufnehmen zu können, beträgt die Ausdehnung der massiven, verdickten Bodenplatte 202 nach dem Rückwärtsfließpressen vorzugsweise mindestens 50mm und kann 5 bis 15 mal die Wandstärke des Flaschenmantels betragen.

Natürlich lassen sich in der massiven, verdickten Bodenplatte 202 mehrere Gehäuse- und Ventilsitzbohrungen (89; 95; 97) unterbringen. Die Leitungsverbindungen zwischen den hierin später eingebauten Ventilen werden vorzugsweise durch Verbindungsbohrungen (99, 101, 107) in der verdickten, massiven Bodenplatte 202 gebildet, welche schräg bezüglich der Längsachse der Druckgasflasche verlaufen. Dies ermöglicht es die Bearbeitung des Druckgasflaschen-Rohlings 200 weitestgehend von der Stirnseite der Bodenplatte 202 aus zu tätigen. Wie aus den Fig.2 und 7-13 ersichtlich, sind die Gehäuse- und Ventilsitzbohrungen (89; 95; 97) mehrstufige Bohrungen, welche den aufzunehmenden Bauteilen entsprechend.

Insbesondere im Bezug auf eine Druckgasflasche 280 wie in Fig.15 gezeigt, welche zum Einbau in einen Löschmittelbehälter 10 gemäss der zweiten Ausführung in Fig.2 geeignet ist, umfasst das Herstellungsverfahren vorzugsweise weiterhin einen oder mehrere der folgenden Schritte:
- Anbringen eines Anschlusses im Flaschenhals 206, beispielsweise eines Füll- oder Prüfanschlusses (86), oder aber lecksicheres Verschließen des Flaschenhalses 206;
- Maß- und Formgenaues Bearbeiten der Außenfläche des Flaschenmantels 204 als zylindrische Führung für einen Ringkolben (20), beispielsweise durch ein spanendes Drehwerkzeug;
- Anfertigen einer oder mehrerer Aufnahmebohrungen (109, 117, 119) für Armaturen (64, 88, 94), welche keine Ventilfunktion besitzen, sowie gegebenenfalls, entsprechender einer oder mehrerer Verbindungsbohrungen (93; 111) zur Druckgaskammer 26 der Druckgasflasche 280 oder aber einer oder mehrerer Verbindungsbohrungen (107) zu einer Gehäuse- und Ventilsitzbohrung (89; 95; 97).
- Maß- und Formgenaues Reiben der Gehäuse- und Ventilsitzbohrung(en) (89; 95; 97) und/oder der Aufnahmebohrung(en) (109, 117, 119) in der Bodenplatte 202 für die Einpassung entsprechender Ventileinsätze (98, 102, 104);
- Anfertigen von Innengewinden in der/den Gehäuse- und Ventilsitzbohrung(en) (89; 95; 97) und/oder in den Aufnahmebohrung(en) (109, 117, 119) innerhalb der verdickten Bodenplatte 202, so dass Ventileinsätze (98, 102, 104) oder Armaturen (64, 88, 94) mit entsprechenden Außengewinden eingeschraubt werden können;
- Einbau von Ventileinsätzen (98, 102, 104) und ggf. anderen Armaturen (64, 88, 94) in die entsprechenden Gehäuse- und Ventilsitzbohrung(en) (89; 95; 97) und/oder in den Aufnahmebohrung(en) (109, 117, 119)
- (optional) Anfertigen von einer äußeren, umfänglichen Halterungs-Nut (siehe Fig.2) im Bereich des Flaschenhalses 206 und/oder einer Halterungs-Nut 210 im Bereich der Bodenplatte 202, welche zur Halterung der Druckgasflasche 28 in einem Löschmittelbehälter 10 mit entsprechenden Verschlüssen 14, 16 zusammenwirken.

Selbstverständlich sind nicht alle diese Schritte notwendig für die Herstellung einer Druckgasflasche mit im Flaschenboden integrierten Ventilen und Armaturen. Wichtige Vorteile einer solchen Druckgasflasche 28, 280 sind z.B.:
- verbesserter Schutz der Ventile und Armaturen gegen Beschädigung dadurch, dass die Ventile und Armaturen geschützt im Flaschenboden eingebaut werden können;
- verbesserte Dichtheit durch Vermeidung der üblichen Dichtfläche am Flaschenhals;
- kompakte, platzsparende Bauweise, durch Integration der Ventile / Armaturen in den Flaschenboden.

Es gilt anzumerken, dass sich eine solche neuartige Druckgasflasche durchaus in anderen Anwendungsbereichen als vorteilhaft erweisen kann. Insbesondere durch die Vermeidung eines potentiellen Schadens oder Abscherens der Ventile / Armaturen beim Transport der Druckgasflasche, ist diese interessant für sicherheitsrelevante Anwendungen, neben der Feuerlöschtechnik beispielsweise im medizinischen Bereich z.B. für Notfallatemgeräte. Auch in anderen Bereichen in denen Kleinflaschensysteme Anwendung finden, wie beispielsweise in der Getränketechnik zur Aufkarbonisierung von Getränken, ist die kompakte und sichere Bauform einer solchen Druckgasflasche von Vorteil.

Abschließend sollten weiterhin einige der diversen Vorteile beider Ausführungen des Löschmittelbehälters gemäss Fig.1 und Fig.2 erwähnt werden. Ein wichtiger Vorteil besteht darin, dass durch die Trennung des Expansionsraums 24; 24' von der Druckgaskammer 26; 26' eine gesteuerte Druckbeaufschlagung des Expansionsraums 24; 24' ermöglicht wird. Es lässt sich ein Schaltventil 32; 32' zur gesteuerten Druckbeaufschlagung des Expansionsraums anordnen, so dass sowohl Löschmittelraum 22; 22' und Expansionsraum24; 24' während des betriebsbereiten Ruhezustands nicht unter Betriebsdruck stehen. Dies verringert einerseits die Anfälligkeit für Leckagen und andererseits die konstruktionstechnischen Anforderungen des Löschmittelbehälters 10; 10'. Durch die getrennte Druckgaskammer 26; 26' wird auch das Anordnen eines Druckregelventils 52 (nicht in Fig.1 gezeigt) ermöglicht. Das Duckregelventil 52 verhindert das unerwünschte Abfallen vom Löschmitteldruck im Löschmittelraum 22; 22' und somit das Abfallen des Löschmitteldurchsatzes während des Löschvorgangs. Hieraus ergibt sich die Verbesserung der Abstimmung zwischen Löschmitteldruck und üblicherweise am Ausgang des Löschmittelbehälters angeschlossenen Zerstäuberdüsen 80. Dadurch dass der Kolben 20; 20' um die Druckgaskammer 26; 26' axial verschiebbar angeordnet ist, werden die Vorteile eines Kolben-Löschmittelbehälters in platzsparender Weise beibehalten, und insbesondere obige Vorteile ohne zusätzlichen außenstehenden Druckbehälter ermöglicht. Der Löschmittelbehälter 10; 10' lässt sich durch diese Bauweise als kompaktes Modul mitsamt Druckbehälter 28; 28' und Armaturen einbauen, ausbauen und ggf. austauschen, beispielsweise zu gesetzlich vorgeschriebenen Wartungszwecken.

Die zweite Ausführung gemäss Fig.2 ergibt weitere Vorteile. Einerseits ist dieser Löschmittelbehälter 10 besonders platzsparend ausgeführt, da spezielle Halter für die Druckgasflasche 28 entfallen, und die Armaturen weitestgehend in den in die Druckgasflasche 28 integrierten Armaturenblock 30 eingebaut sind. Letzteres schützt zudem die Armaturen vor Beschädigungen z.B. beim Transport oder unsachgemäßer Verwendung. Weiterhin wird die Aufbewahrung des Treibgases bezüglich dessen Lecksicherheit verbessert, dadurch dass mindestens eine abzudichtende Dichtfläche zwischen Flaschenhals und Armaturen entfällt.

Schließlich wird man beachten, dass jede der Feuerlöschvorrichtungen 50, 50", 50'" eine automatische, ohne Fremdenergie funktionierende Schutzvorrichtung bildet, welche selbsttätig im Brandfall auslöst.

## Patentansprüche

1. Feuerlöschvorrichtung (50, 50', 50") umfassend einen Löschmittelbehälter (10, 10') mit einem beidseitig abgeschlossenen Behältermantel (12, 12') und einem im Behältermantel axial verschiebbaren Kolben (20, 20'), welcher im Löschmittelbehälter einen Löschmittelraum (22, 22') von einem Expansionsraum (24, 24') trennt,
**gekennzeichnet durch**
einen im Löschmittelbehälter (10, 10') innenliegenden Druckgasspeicher (28, 28'), welcher eine vom Expansionsraum räumlich getrennte Druckgaskammer (26, 26') zur Speicherung eines Treibgases bei hohem Speicherdruck und zur gesteuerten Druckbeaufschlagung des Expansionsraums (24, 24') mit reduziertem Löschdruck umfasst, wobei der Kolben (20, 20') entlang der Druckgaskammer (26, 26') verschiebbar angeordnet ist.

2. Feuerlöschvorrichtung nach Anspruch 1, wobei der Behältermantel (12, 12') zylindrisch ausgeführt und die Druckgaskammer (26, 26') im Löschmittelbehälter (10, 10') koaxial zum Behältermantel angeordnet ist.

3. Feuerlöschvorrichtung nach Anspruch 1 oder 2, wobei der Druckgasspeicher ausgebildet ist als im Löschmittelbehälter (10) innenliegende Druckgasflasche (28) mit zumindest teilweise zylindrischer Außenwand, und wobei der Kolben als Ringkolben (20) ausgestaltet welcher entlang des zylindrischen Teils der Außenwand der Druckgasflasche verschiebbar geführt ist.

4. Feuerlöschvorrichtung nach Anspruch 1 oder 2, weiterhin umfassend einen im Löschmittelbehälter innenliegenden zylindrischen Führungsmantel (18'), wobei der Druckgasspeicher ausgebildet ist als eine Druckgasflasche (28'), welche innerhalb des zylindrischen Führungsmantels (18') angeordnet ist, und wobei der Kolben als Ringkolben (20') ausgestaltet welcher entlang des zylindrischen Führungsmantels (18) verschiebbar geführt ist.

5. Feuerlöschvorrichtung nach einem der voranstehenden Ansprüche, weiterhin umfassend ein Schaltventil (32, 32') zur gesteuerten Druckbeaufschlagung des Expansionsraums (24, 24'), welches eingangseitig an die Druckgaskammer (26, 26') und ausgangseitig an den Expansionsraum (24, 24') angeschlossen ist, um den Expansionsraum durch Öffnen des Schaltventils mit Druckgas zu speisen.

6. Feuerlöschvorrichtung nach Anspruch 5, weiterhin umfassend ein Druckregelventil (52) zur gesteuerten Druckbeaufschlagung des Expansionsraums (24, 24'), welches am Eingang oder am Ausgang des Schaltventils (32, 32') angeschlossen ist, um beim Löschvorgang den Expansionsraum (24, 24') mit Druckgas bei einem reduzierten, im wesentlichen konstanten Löschdruck zu beaufschlagen.

7. Feuerlöschvorrichtung nach Anspruch 5 oder 6, wobei das Schaltventil (32, 32') mindestens einen pneumatischen Steueranschluss (56) aufweist, weiterhin umfassend eine temperaturempfindliche, druckbeaufschlagte Detektorleitung (74), welche an den pneumatischen Steueranschluss (56) des Schaltventils (32, 32') angeschlossen ist, um bei Druckabfall in der Detektorleitung (74) das Schaltventil (32, 32') zu öffnen.

8. Feuerlöschvorrichtung nach einem der Ansprüche 5 bis 7, umfassend ein Schaltventil (32, 32') mit einem ersten und einem zweiten pneumatischen Steueranschluss (56, 58), ein erstes Druckregelventil (52), und einen Anschluss (70) für eine Detektorleitung, wobei das erste Druckregelventil (52) eingangseitig direkt an die Druckgaskammer (26, 26') sowie ausgangseitig an den Eingang des Schaltventils (32, 32') angeschlossen ist, wobei der Anschluss für die Detektorleitung (70) an den ersten Steueranschluss (56) und der Ausgang des ersten Druckregelventils (52) zusätzlich an den zweiten Steueranschluss (58) angeschlossen ist, und wobei das Schaltventil (32, 32') ausgangseitig mit dem Expansionsraum (24, 24') verbunden ist.

9. Feuerlöschvorrichtung nach Anspruch 8, weiterhin umfassend:
ein zweites Druckregelventil (60), welches eingangseitig am Ausgang des ersten Druckregelventils (52) und ausgangseitig am Eingang des Schaltventils (32, 32') oder eingangseitig am Ausgang des Schaltventils (32, 32') und ausgangseitig am Expansionsraum (24, 24') angeschlossen ist, oder
ein zweites Druckregelventil (60"'), welches eingangseitig an den ersten Steueranschluss (56) und ausgangseitig an den Anschluss (70) für die Detektorleitung angeschlossen ist.

10. Feuerlöschvorrichtung nach einem der Ansprüche 8 oder 9, weiterhin umfassend eine Ausgleichsleitung zur Kompensierung von Leckagen in der Detektorleitung, welche am Ausgang des ersten Druckregelventils (52) angeschlossen und mit dem Anschluss (70) für die Detektorleitung verbunden ist, wobei in der Ausgleichsleitung ein Rückschlagventil (72) angeordnet ist, welches bei großem Druckverlust in der Detektorleitung (74) einen übermäßigen Verlust von Treibmittel über die Ausgleichsleitung verhindert.

11. Feuerlöschvorrichtung nach einem Ansprüche 5 bis 10, weiterhin umfassend eine Schleichgassicherung (64), welche am Ausgang des Schaltventils (32, 32') angeschlossen ist, um einen schleichenden Druckaufbau im Expansionsraum (24, 24') zu verhindern.

12. Feuerlöschvorrichtung nach einem der Ansprüche 5-11, weiterhin umfassend eine im Löschmittelbehälter (10, 10') innenliegende Druckgasflasche (28), wobei die Druckgasflasche die Druckgaskammer (26) umfasst und einen verdickten Flaschenboden (202) aufweist, welcher als Armaturenblock (30) mindestens das Schaltventil (32, 32'), das erste Druckregelventil (52) und gegebenenfalls das zweite Druckregelventil (60) aufnimmt und wobei die Verbindungsleitung, welche über das Schaltventil (32, 32'), das erste Druckregelventil (52) und gegebenenfalls das zweite Druckregelventil (60) von der Druckgaskammer (26) zum Expansionsraum (24) führt durch Bohrungen im Armaturenblock (30) gebildet ist..

13. Feuerlöschvorrichtung nach einem der voranstehenden Ansprüche, weiterhin umfassend eine im Löschmittelbehälter (10, 10') innenliegende Druckgasflasche (28, 28'), wobei die Druckgasflasche 10% bis 35% des Nutzvolumens des Löschmittelbehälters einnimmt.

14. Feuerlöschvorrichtung nach einem der voranstehenden Ansprüche, wobei der Kolben (20, 20') eine innere Führungsbuchse (40) zur Führung am zylindrischen Teil der Druckgasflasche (28) oder am Führungsmantel (18') und ein äußeres Führungshemd (42) zur Führung am Behältermantel (10, 10') umfasst und wobei die Führungsbuchse (40) eine geringere axiale Ausdehnung aufweist als das Führungshemd (42).

15. Feuerlöschvorrichtung nach einem der voranstehenden Ansprüche, wobei der Druckgasspeicher (28, 28') auf einen Speicherdruck (p1) > 150bar ausgelegt ist, und der Löschmittelbehälter (10, 10') auf einen Löschdruck (p2, p3) ≤ 90bar ausgelegt ist.

## Claims

1. A fire-extinguishing device (50, 50', 50") comprising a fire-extinguishing substance container (10, 10') with a container shell (12, 12') closed at both ends and a piston (20, 20') displaceable axially in the container shell, which piston separates a fire-extinguishing substance compartment (22, 22') from an expansion compartment (24, 24') in the fire-extinguishing substance container,
**characterized by**
a compressed gas reservoir (28, 28') located inside the fire-extinguishing substance container (10, 10'), which reservoir comprises a compressed gas chamber (26, 26'), separated spatially from the expansion compartment, for storing a propellant gas at high storage pressure and for controlled pressurization of the expansion compartment (24, 24') with reduced extinguishing pressure, the piston (20, 20') being arranged to be displaceable along the compressed gas chamber (26, 26').

2. A fire-extinguishing device according to claim 1, wherein the container shell (12, 12') is of cylindrical construction and the compressed gas chamber (26, 26') is arranged in the fire-extinguishing substance container (10, 10') coaxially with the container shell.

3. A fire-extinguishing device according to claim 1 or claim 2, wherein the compressed gas reservoir takes the form of a compressed gas cylinder (28) located inside the fire-extinguishing substance container (10) and having an at least partially cylindrical outer wall, and wherein the piston takes the form of an annular piston (20) which is guided displaceably along the cylindrical part of the outer wall of the compressed gas cylinder.

4. A fire-extinguishing device according to claim 1 or claim 2, further comprising a cylindrical guide shell (18') located inside the fire-extinguishing substance container, the compressed gas reservoir taking the form of a compressed gas cylinder (28') arranged within the cylindrical guide shell (18'), and the piston taking the form of an annular piston (20') guided displaceably along the cylindrical guide shell (18).

5. A fire-extinguishing device according to any one of the preceding claims, further comprising a switching valve (32, 32') for controlled pressurization of the expansion compartment (24, 24'), which valve is connected on the inlet side to the compressed gas chamber (26, 26') and on the outlet side to the expansion compartment (24, 24'), in order to supply compressed gas to the expansion compartment through opening of the switching valve.

6. A fire-extinguishing device according to claim 5, further comprising a pressure control valve (52) for controlled pressurization of the expansion compartment (24, 24'), which is connected to the inlet or to the outlet of the switching valve (32, 32') in order to pressurize the expansion compartment (24, 24') with compressed gas at a reduced, substantially constant extinguishing pressure during the extinguishing process.

7. A fire-extinguishing device according to claim 5 or claim 6, wherein the switching valve (32, 32') comprises at least one pneumatic control port (56), further comprising a temperature-sensitive, pressurized detector line (74), which is connected to the pneumatic control port (56) of the switching valve (32, 32') in order to open the switching valve (32, 32') in the event of a drop in pressure in the detector line (74).

8. A fire-extinguishing device according to any one of claims 5 to 7, comprising a switching valve (32, 32') with a first and a second pneumatic control port (56, 58), a first pressure control valve (52), and a port (70) for a detector line, the first pressure control valve (52) being connected on the inlet side directly to the compressed gas chamber (26, 26') and on the outlet side to the inlet of the switching valve (32, 32'), the port for the detector line (70) being connected to the first control port (56) and the outlet of the first pressure control valve (52) additionally being connected to the second control port (58), and the switching valve (32, 32') being connected on the outlet side to the expansion compartment (24, 24').

9. A fire-extinguishing device according to claim 8, further comprising:
a second pressure control valve (60), which is connected on the inlet side to the outlet of the first pressure control valve (52) and on the outlet side to the inlet of the switching valve (32, 32') or on the inlet side to the outlet of the switching valve (32, 32') and on the outlet side to the expansion compartment (24, 24'), or
a second pressure control valve (60""), which is connected on the intlet side to the first control port (56) and on the outlet side to the port (70) for the detector line.

10. A fire-extinguishing device according to claim 8 or claim 9, further comprising an equalizing line for compensating leaks in the detector line, which equalizing line is connected to the outlet of the first pressure control valve (52) and to the port (70) for the detector line, a non-return valve (72) being arranged in the equalizing line and preventing an excessive loss of propellant via the equalizing line in the event of a significant pressure loss in the detector line (74).

11. A fire-extinguishing device according to any one of claims 5 to 10, further comprising a creeping gas safety device (64), which is connected to the outlet of the switching valve (32, 32') to prevent a creeping pressure build-up in the expansion compartment (24, 24').

12. A fire-extinguishing device according to any one of claims 5-11, further comprising a compressed gas cylinder (28) located inside the fire-extinguishing substance container (10, 10'), wherein the compressed gas cylinder comprises the compressed gas chamber (26) and a thickened cylinder bottom (202), which as a fittings block (30) accommodates at least the switching valve (32, 32'), the first pressure control valve (52) and, if applicable, the second pressure control valve (60) and wherein the connecting line, which leads via the switching valve (32, 32'), the first pressure control valve (52) and optionally the second pressure control valve (60) from the compressed gas chamber (26) to the expansion compartment (24), is formed of bores in the fittings block (30).

13. A fire-extinguishing device according to any one of the preceding claims, further comprising a compressed gas cylinder (28, 28') located inside the fire-extinguishing substance container (10, 10'), the compressed gas cylinder occupying 10% to 35% of the useful volume of the fire-extinguishing substance container.

14. A fire-extinguishing device according to any one of the preceding claims, wherein the piston (20, 20') comprises an inner guide bush (40) for guidance against the cylindrical part of the compressed gas cylinder (28) or against the guide shell (18') and an outer guide skirt (42) for guidance against the container shell (10, 10') and wherein the guide bush (40) extends axially less far than the guide skirt (42).

15. A fire-extinguishing device according to any one of the preceding claims, wherein the compressed gas reservoir (28, 28') is designed for a storage pressure (p1) of > 150 bar, and the fire-extinguishing substance container (10, 10') is designed for an extinguishing pressure (p2, p3) of ≤ 90 bar.

## Revendications

1. Dispositif d'extinction d'incendie (50, 50', 50") comprenant un réservoir d'agent extincteur (10, 10') doté d'une enveloppe de réservoir (12, 12') fermée des deux côtés et d'un piston (20, 20') déplaçable axialement dans l'enveloppe de réservoir, lequel sépare un espace (22, 22') pour agent extincteur d'un espace d'expansion (24, 24') dans le réservoir d'agent extincteur,
**caractérisé par**
un accumulateur de gaz comprimé (28, 28') à l'intérieur du réservoir d'agent extincteur (10, 10'), lequel comprend, spatialement séparée de l'espace d'expansion, une chambre de gaz comprimé (26, 26') destinée au stockage d'un gaz propulseur à haute pression à l'accumulateur et à la mise en pression contrôlée de l'espace d'expansion (24, 24') à pression d'extinction réduite, le piston (20, 20') étant disposé de façon à pouvoir être déplacé le long de la chambre de gaz comprimé (26, 26').

2. Dispositif d'extinction d'incendie selon la revendication 1, l'enveloppe de réservoir (12, 12') étant cylindrique, et la chambre de gaz comprimé (26, 26') étant disposée coaxialement à l'enveloppe de réservoir dans le réservoir d'agent extincteur (10, 10').

3. Dispositif d'extinction d'incendie selon la revendication 1 ou 2, l'accumulateur de gaz comprimé étant réalisé sous forme de bouteille de gaz comprimé (28) à l'intérieur du réservoir d'agent extincteur (10) dotée d'une paroi extérieure au moins partiellement cylindrique, et le piston étant réalisé sous forme de piston annulaire (20), lequel est guidé en translation le long de la partie cylindrique de la paroi extérieure de la bouteille de gaz comprimé.

4. Dispositif d'extinction d'incendie selon la revendication 1 ou 2, comprenant en outre une enveloppe de guidage cylindrique (18') à l'intérieur du réservoir d'agent extincteur, l'accumulateur de gaz comprimé étant réalisé sous forme d'une bouteille de gaz comprimé (28'), laquelle est disposée à l'intérieur de l'enveloppe de guidage cylindrique (18'), et le piston étant réalisé sous forme de piston annulaire (20), lequel est guidé en translation le long de l'enveloppe de guidage cylindrique (18).

5. Dispositif d'extinction d'incendie selon l'une des revendications précédentes, comprenant en outre une soupape de commande (32, 32') destinée à la mise en pression commandée de l'espace d'expansion (24, 24'), laquelle est raccordée côté entrée à la chambre de gaz comprimé (26, 26') et côté sortie à l'espace d'expansion (24, 24') de manière à alimenter l'espace d'expansion en gaz comprimé en ouvrant la soupape de commande.

6. Dispositif d'extinction d'incendie selon la revendication 5, comprenant en outre une soupape de régulation de pression (52) destinée à la mise en pression commandée de l'espace d'expansion (24, 24'), laquelle est raccordée à l'entrée ou à la sortie de la soupape de commande (32, 32') de manière à alimenter durant l'opération d'extinction l'espace d'expansion (24, 24') en gaz comprimé à une pression d'extinction réduite, essentiellement constante.

7. Dispositif d'extinction d'incendie selon la revendication 5 ou 6, la soupape de commande (32, 32') comportant au moins un raccord de commande pneumatique (56), comprenant en outre une conduite de détection (74) sous pression sensible à la température, laquelle est branchée sur le raccord de commande pneumatique (56) de la soupape de commande (32, 32') de manière à ouvrir la soupape de commande (32, 32') en cas de chute de pression dans la conduite de détection (74).

8. Dispositif d'extinction d'incendie selon l'une des revendications 5 à 7, comprenant une soupape de commande (32, 32') dotée d'un premier et d'un deuxième raccord de commande pneumatique (56, 58), une première soupape de régulation de pression (52) et un raccord (70) pour une conduite de détection, la première soupape de régulation de pression (52) étant raccordé côté entrée directement à la chambre de gaz comprimé (26, 26') et côté sortie à l'entrée de la soupape de commande (32, 32'), le raccord (70) pour la conduite de détection étant branché sur le premier raccord de commande (56) et la sortie de la première soupape de régulation de commande (52) en plus sur le deuxième raccord de commande (58), et la soupape de commande (32, 32') étant reliée côté sortie à l'espace d'expansion (24, 24').

9. Dispositif d'extinction d'incendie selon la revendication 8, comprenant en outre :
une deuxième soupape de régulation de pression (60), laquelle est raccordée côté entrée à la sortie de la première soupape de régulation de pression (52) et côté sortie à l'entrée de la soupape de commande (32, 32') ou côté entrée à la sortie de la soupape de commande (32, 32') et côté sortie à l'espace d'expansion (24, 24'), ou
une deuxième soupape de régulation de pression (60"'), laquelle est branchée côté entrée sur le premier raccord de commande (56) et côté sortie sur le raccord (70) pour la conduite de détection.

10. Dispositif d'extinction d'incendie selon l'une des revendications 8 ou 9, comprenant en outre une conduite de compensation destinée à compenser des fuites dans la conduite de détection, laquelle est raccordée à la sortie de la première soupape de régulation de pression (52) et reliée au raccord (70) pour la conduite de détection, un clapet de non-retour (72) étant disposé dans la conduite de compensation, lequel empêche une perte excessive d'agent propulseur par l'intermédiaire de la conduite de compensation en cas de perte de pression importante dans la conduite de détection (74).

11. Dispositif d'extinction d'incendie selon l'une des revendications 5 à 10, comprenant en outre une sécurité contre le gaz lent (64), laquelle est raccordée à l'entrée de la soupape de commande (32, 32') de manière à empêcher une montée en pression lente dans l'espace d'expansion (24, 24').

12. Dispositif d'extinction d'incendie selon l'une des revendication 5 à 11, comprenant en outre une bouteille de gaz comprimé (28) à l'intérieur du réservoir d'agent extincteur (10, 10'), la bouteille de gaz comprimé comprenant la chambre de gaz comprimé (26) et possédant un fond épaissi (202), lequel reçoit en tant que bloc de robinetterie (30) au moins la soupape de commande (32, 32'), la première soupape de régulation de pression (52) et le cas échéant la deuxième soupape de régulation de pression (60), et la conduite de connexion menant de la chambre de gaz comprimé (26) à l'espace d'expansion (24) en passant par la soupape de commande (32, 32'), la première soupape de régulation de pression (52) et le cas échéant la deuxième soupape de régulation de pression (60) étant formée par des alésages réalisés dans le bloc de robinetterie (30).

13. Dispositif d'extinction d'incendie selon l'une des revendications précédentes, comprenant en outre une bouteille de gaz comprimé (28, 28') à l'intérieur du réservoir d'agent extincteur (10, 10'), la bouteille de gaz comprimé occupant 10 % à 35 % du volume utile du réservoir d'agent extincteur.

14. Dispositif d'extinction d'incendie selon l'une des revendications précédentes, le piston (20, 20') comprenant une douille de guidage intérieure (40) pour le guidage sur la partie cylindrique de la bouteille de gaz comprimé (28) ou sur l'enveloppe de guidage (18') et une chemise de guidage extérieure (42) pour le guidage sur l'enveloppe de récipient (10, 10'), et la douille de guidage (40) ayant une extension axiale plus faible que la chemise de guidage (42).

15. Dispositif d'extinction d'incendie selon l'une des revendications précédentes, l'accumulateur de gaz comprimé (28, 28') étant conçu pour une pression à l'accumulateur (p1) > 150 bar, et le réservoir d'agent extincteur (10, 10') étant conçu pour une pression d'extinction (p2, p3) ≤ 90 bar.
